# EUROPÄISCHE PATENTSCHRIFT

(11) **EP 0 582 104 B1**
(45) Veröffentlichungstag und Bekanntmachung des Hinweises auf die Patenterteilung: **20.03.1996**
(21) Anmeldenummer: 93111054.8
(22) Anmeldetag: 10.07.1993
(51) Int. Cl.: A47F 5/00, A47B 96/02, A47F 7/00

(54) **Verkaufshilfe**
Sales aid
Aide à la vente

(30) Priorität: 05.08.1992 DE 9210454 U
(43) Veröffentlichungstag der Anmeldung: 09.02.1994
(73) Patentinhaber: Hazet-Werk Hermann Zerver GmbH & Co. KG, D-42804 Remscheid (DE)
(72) Erfinder: Fierus, Gerd, D-5090 Leverkusen 3 (DE); Fierus, Udo, D-5090 Leverkusen 3 (DE)
(74) Vertreter: Stenger, Watzke & Ring Patentanwälte

(56) Entgegenhaltungen:
- DE-C- 1 222 634
- DE-U- 8 534 099
- FR-E- 77 389
- GB-A- 2 191 680
- US-A- 1 841 267

## Beschreibung

Die Erfindung betrifft eine Verkaufshilfe, insbesondere für Werkzeuge, mit mindestens einer von zwei Seitenteilen getragenen Tragplatte, wobei die Seitenteile durch ein Frontprofil sowie ein Rückwandprofil rahmenartig miteinander verbunden sind und zwischen das Front- und das Rückwandprofil mindestens ein Tragplattenelement auswechselbar eingesetzt ist. Eine solche Verkaufshilfe ist aus der DE-A-1 222 634 bekannt.

Aus der Praxis sind Verkaufshilfen bekannt, die mit einem in Profilleisten einhängbaren Traggestell zur Aufnahme von Werkzeugen versehen sind. Diese bekannten Verkaufshilfen ermöglichen zwar eine Lagerung und Präsentation der Werkzeuge, jedoch bedarf es jeweils eines besonderen Tragegestells zur Aufnahme einer bestimmten Werkzeugart, da die das Tragegestell bildende Tragplatte und die Seitenteile unlösbar miteinander verbunden sind. Darüber hinaus sind diese bekannten Verkaufshilfen nur sehr schwierig mit verschiedenen Ausstellungssystemen, wie z.B. Thekenständern oder freistehenden Ständern, zu kombinieren.

Davon ausgehend liegt der Erfindung die **Aufgabe** zugrunde, eine variable Verkaufshilfe zur Aufnahme unterschiedlicher Werkzeuge und Werkzeuggrößen bereitzustellen.

Die **Lösung** dieser Aufgabenstellung durch die Erfindung ist dadurch gekennzeichnet, daß das Rückwandprofil als ein im Querschnitt nach oben offenes U-Profil mit zwei im Abstand voneinander angeformten, nach außen ragenden Stegen ausgebildet ist, wobei der obere Steg rechtwinklig in Richtung des Frontprofils weist und das freie Ende nach unten abgewinkelt ist, während der untere Steg an der Basis desselben Schenkels des U-Profils angeordnet schräg nach unten unter den oberen Steg weist.

Der rechtwinklig in Richtung des Frontprofils abgewinkelte Steg dient als Auflage für das hintere Ende der Tragplattenelemente. Die Führungen für die Schrauben zum Verbinden der Seitenteile mit dem Rückwandprofil sind an den Stegen des U-Profils angeordnet.

Durch die rahmenartige Ausgestaltung der die Tragplattenelemente aufnehmenden Seitenteile, Front- und Rückwandprofile, ergibt sich die Möglichkeit, die Seitenteile entsprechend des gewünschten Ausstellungssystems mit an der Rückseite angeordneten Hakenelementen zur lösbaren Anbringung an Tragschienen, mit Aufstandsflächen zum freibeweglichen Aufstellen oder mit jeweils mindestens einer Befestigungslasche zur Anbringung an mindestens einem freistehenden Tragständer zu versehen. Um die Kombination der verschiedenen Seitenteile mit dem Front- und dem Rückwandprofil zu erleichtern, sind die Seitenteile mit den Profilen vorzugsweise mittels selbstschneidender Schrauben verbunden, die in Führungen des Front- bzw. Rückwandprofils Aufnahme finden.

Bei einer praktischen Ausführungsform besteht das Frontprofil aus einem nahezu rechteckigen Kastenprofil. Auf der Oberseite weist das Frontprofil einen Absatz zur Auflage der Tragplattenelemente sowie an der Vorderkante eine nach hinten gerichtete Hinterschneidung auf. Die Hinterschneidung dient der Aufnahme einer Sicherungsleiste, welche den vorderen Bereich der auf dem Absatz aufliegenden Tragplattenelemente überlappt, damit die Tragplattenelemente im fertigmontierten Zustand nicht versehentlich von dem Frontprofil abgehoben werden können.

Auf der Vorderseite des Frontprofils kann ein Informationsträger zur Kennzeichnung der Waren sowie zur Preisauszeichnung befestigt werden. Bei einer bevorzugten Ausführungsform weist das Frontprofil an der Ober- und Unterkante der Vorderseite zur Mitte gerichtete Hinterschneidungen auf, in die der Informationsträger eingesetzt werden kann.

Bei einer bevorzugten Ausbildung der Erfindung bestehen die Tragplattenelemente aus einer Oberplatine und einer mit dieser durch Punktschweißen verbundenen Unterplatine. Die Ober- und Unterplatine weisen Durchbrüche auf, die den jeweils aufzunehmenden Werkzeugen angepaßt sind. Die zweiteilige Ausgestaltung der Tragplattenelemente erleichtert hierbei die Herstellung der einzelnen Platinen, da die Durchbrüche von Ober- und Unterplatine teilweise unterschiedlich ausgeformt sind, um die aufzunehmenden Werkzeuge möglichst platzsparend und sicher zu halten. Die Anordnung der Durchbrüche zueinander ist der Größe der aufzunehmenden Werkzeuge angepaßt, so daß Werkzeuge gleicher Größe jeweils parallel zu den Seitenteilen hintereinander oder übereinander angeordnet sind, damit der Kunde möglichst einfach und schnell das gewünschte Werkzeug finden kann.

Die Oberplatine besteht aus einer ebenen Platte mit rechtwinklig nach unten umgebogenen Kanten, wobei die dem Rückwandprofil zugewandten Enden der seitlichen Kanten maulförmige Einschnitte aufweisen, in die die oberen Stege des Rückwandprofils eingreifen.

Die Unterplatte besteht aus einer ebenen Platte, deren dem Front- und dem Rückwandprofil zugewandten Kanten eine Stufe bildend rechtwinklig nach oben und außen weisend so umgebogen sind, daß die freien Enden von innen an den Vorder- und Hinterkanten der Oberplatine anliegen. An den Seiten der Oberplatine sind rechtwinklig nach oben weisende Laschen angeformt, die ebenfalls von innen an den umgebogenen Seiten der Oberplatine anliegen. Die Ausgestaltung der Ober- und Unterplatinen ermöglicht eine einfache und kostengünstige Produktion der Platinen, da sie durch einfaches Stanzen und Biegen hergestellt werden können.

Zur Aufnahme von Schraubendrehern sind die Durchbrüche der Ober- und Unterplatine als aus der Draufsicht gesehen gleichschenkliges Y ausgebildet. Die Schraubendreher werden mit der flachen Spitze voran in Richtung eines Schenkels des gleichschenkligen Y so weit durch durch die Durchbrüche der Platinen gesteckt, bis sich der Schraubendreher im Übergangsbereich zwischen Schaft und Griff in der Mitte des Y-förmigen Durchbruchs festlegt.

Bei einer weiteren Ausführungsform der Tragplattenelemente sind die Durchbrüche als Langlöcher ausgebildet, die paarweise mit Abstand parallel zueinander und zu den Seitenteilen angeordnet sind, wobei die Langlöcher der Unterplatine größer sind als die Langlöcher der Oberplatine. Die Langlöcher werden benötigt, um Halterungen zum Festlegen von Werkzeugen aufzunehmen. Diese Halterungen sind aus zweilagig gefalteten Rundstäben ausgebildet, deren freie Enden auseinandergebogen sind und auf den Außenseiten Sicken aufweisen. Die Halterungen werden von unten so weit durch die Langlöcher der Unter- und Oberplatine gesteckt, bis die Sicken sich in den Rändern der großen Langlöcher der Unterplatine festlegen.

Gemäß einem weiteren Merkmal der Erfindung sind parallel zum Rückwandprofil und vor jedem Langlochpaar der Oberplatine große Langlöcher zum Festlegen weiterer Halterungen angeordnet. Diese Halterungen werden mittels einer parallel zum Rückwandprofil verlaufenden C-förmigen Abschlußleiste stabilisiert und bilden einen vorderen Anschlag für die zwischen den Halterungspaaren angeordneten Werkzeuge.

Um den Kunden weitere Informationen zu geben und das Einsortieren der Werkzeuge zu erleichtern, kann zwischen die Schenkel des U-förmigen Rückwandprofils eine Rückwand zur Aufnahme weiterer Informationsträger eingefügt werden.

Eine nach dieser technischen Lehre ausgebildete Verkaufshilfe hat den **Vorteil,** daß mehrere Tragplattenelemente für verschiedene Werkzeuge nebeneinander zwischen einem Frontprofil und einem Rückwandprofil angeordnet werden können und darüber hinaus die Verkaufshilfe für verschiedene Ausstellungssysteme umgerüstet werden kann.

Weitere Einzelheiten und Vorteile des Gegenstandes der Erfindung ergeben sich aus der nachfolgenden Beschreibung der zugehörigen Zeichnungen, in denen vier bevorzugte Ausführungsformen einer erfindungsgemäß ausgebildeten Verkaufshilfe dargestellt sind. In den Zeichnungen zeigen:
- Fig. 1: eine perspektivische Explosionszeichnung einer Verkaufshilfe,
- Fig. 2: eine Seitenansicht eines mit Hakenelementen ausgestatteten Seitenteils,
- Fig. 3: eine Seitenansicht eines mit Aufstandsflächen ausgestatteten Seitenteils,
- Fig. 4: eine Seitenansicht eines an einem Tragständer befestigten Seitenteils,
- Fig. 5: eine Seitenansicht eines Frontprofils,
- Fig. 6: eine Seitenansicht eines Rückwandprofils,
- Fig. 7: eine Seitenansicht einer Oberplatine,
- Fig. 8: eine Seitenansicht einer Unterplatine,
- Fig. 9: eine ausschnittsweise Draufsicht auf eine Oberplatine mit Langloch-Durchbrüchen,
- Fig. 10: eine ausschnittsweise Draufsicht auf eine Oberplatine mit Y-Durchbrüchen,
- Fig. 11: eine Vorderansicht einer Halterung und
- Fig. 12: eine Seitenansicht eines Tragplattenelementes mit Halterungen und Abschlußleiste.

Die Vorrichtung dient zur Aufbewahrung und Präsentation von Waren und insbesondere Werkzeugen. Bei allen Ausführungsformen umfaßt die Verkaufshilfe zwei Seitenteile 1, die mit einem Frontprofil 2 und einem Rückwandprofil 3 rahmenartig verbunden sind. Zwischen dem Frontprofil 2 und dem Rückwandprofil 3 sind auswechselbar Tragplattenelemente 4 eingesetzt.

Bei dem ersten Ausführungsbeispiel nach Fig. 2 sind die Seitenteile 1 an der Rückseite mit Hakenelementen 5 versehen, mittels dieser sie in senkrechte Tragschienen 6 eingehängt werden können.

Gemäß dem zweiten Ausführungsbeispiel nach Fig. 3 sind die Seitenteile 1 mit Aufstandsflächen 7 versehen. Eine mit solchen Aufstandsflächen 7 ausgestattete Verkaufshilfe kann beispielsweise als freibeweglicher Ständer auf der Ladentheke aufgestellt werden.

Bei der dritten Ausführungsform gemäß Fig. 4 sind die Seitenteile 1 so ausgebildet, daß sie mit jeweils mindestens einer Befestigungslasche 8 an einem freistehenden Tragständer 8a befestigt werden können. Ein solcher Tragständer 8a kann beispielsweise höhenverstellbar und mit oder ohne Rollen ausgestattet sein.

Bei allen Ausführungsbeispielen sind das Frontprofil 2 und das Rückwandprofil 3 die wesentlichen Bestandteile der Verkaufshilfe, da die Tragplattenelemente 4 auswechselbar zwischen den Profilen 2,3 eingesetzt werden können. Die Seitenteile 1 werden unabhängig von ihrer Ausführungsform (Fig. 2 bis 4) mittels Schrauben 9, vorzugsweise selbstschneidende Schrauben, mit den Profilen 2,3 verbunden.

Wie aus Fig. 5 ersichtlich, besteht das Frontprofil 2 aus einem nahezu rechteckigen Kastenprofil. Zur Aufnahme der Schrauben 9 weist das Frontprofil 2 längs verlaufende Führungen 10 auf. Auf einer Oberseite 11 des Frontprofils 2 ist ein abgestufter Absatz 12 eingeformt, auf dem die Tragplattenelemente 4 im fertig montierten Zustand aufliegen. Die Oberseite 11 des Frontprofils 2 weist darüber hinaus an einer Vorderkante 13 eine nach hinten gerichtete Hinterschneidung 14 zur Aufnahme einer Sicherungsleiste 15 auf, die den vorderen Bereich der auf dem Absatz 12 aufliegenden Tragplattenelemente 4 überlappt und somit das Anheben der Tragplattenelemente 4 verhindert.

Um die Kunden über den Preis und die Waren zu informieren, kann auf einer Vorderseite 16 des Frontprofils 2 ein Informationsträger 17 angebracht werden. Zur Aufnahme des Informationsträgers 17 weist die Vorderseite 16 an der Ober- und Unterkante zur Mitte gerichtete Hinterschneidungen 18 auf.

Das in Fig. 6 dargestellte Rückwandprofil 3 besteht aus einem nach oben offenen U-Profil mit zwei im Abstand voneinander angeformten, nach außen ragenden Stegen 19,20. Der obere, rechtwinklig in Richtung des Frontprofils 2 weisende Steg 19 dient als Auflage für das hintere Ende der Tragplattenelemente 4. Der zweite Steg 20 ist an der Basis desselben Schenkels des U-Profils angeformt und weist schräg nach unten unter den Steg 19. Das Rückwandprofil 3 weist ebenso wie das Frontprofil 2 Führungen 10 für die Schrauben 9 auf, die benötigt werden, um die Seitenteile 1 mit den Profilen 2,3 zu verbinden.

Wie aus Fig. 12 ersichtlich, bestehen die Tragplattenelemente 4 aus einer Oberplatine 21 und einer Unterplatine 22, die an Schweißpunkten 23 miteinander verbunden sind. Die genaue Ausgestaltung der Ober- bzw. Unterplatine 21,22 ist Fig. 7 und 8 zu entnehmen.

Die Oberplatine 21 ist aus einer ebenen Platte geformt, deren Kanten rechtwinklig nach unten umgebogen sind, wobei Seitenkanten 24 an dem dem Frontprofil 2 zugewandten Ende einen Absatz 25 und an dem dem Rückwandprofil 3 zugewandten Ende einen maulförmigen Einschnitt 26 aufweisen. Mit dem vorderen Absatz 25 liegt die Oberplatine auf dem Absatz 12 auf der Oberseite 11 des Frontprofils 2 auf, während der obere Steg 19 des Rückwandprofils 3 in den maulförmigen Einschnitt 26 der Seitenkante 24 eingreift.

Die Unterplatine 22 ist ebenfalls aus einer ebenen Platte geformt, wobei die dem Front- und dem Rückwandprofil 2,3 zugewandten Kanten 27 eine Stufe bildend rechtwinklig nach oben und außen weisend umgebogen sind. Ferner weist die Unterplatine 22 seitliche, rechtwinklig nach oben weisende Laschen 28 auf. Die umgebogenen Kanten 27 und die Laschen 28 sind so angeordnet, daß sie beim Zusammenfügen von Oberplatine 21 und Unterplatine 22 von innen an den umgebogenen Kanten der Oberplatine 21 anliegen und an den Kontaktstellen durch Punktschweißen mit der Oberplatine verbunden werden können.

Zur Aufnahme von zu lagernden und zu präsentierenden Werkzeugen 29 weisen die Ober- und Unterplatine 21,22 Durchbrüche 30 auf, die den jeweiligen Werkzeugen 29 entsprechend ausgestaltet sind. Die Durchbrüche 30 sind so zueinander angeordnet, daß Werkzeuge 29 gleicher Größe jeweils parallel zu den Seitenteilen 1 hintereinander oder übereinander auf einem Tragplattenelement 4 angeordnet sind.

Die genaue Ausgestaltung eines Durchbruchs 30 zur Aufnahme von Schraubendrehern ist aus Fig. 10 ersichtlich. Diese Durchbrüche 30 sind in der Form eines gleichschenkligen Y 31 ausgebildet, so daß ein Schraubendreher mit der flachen Spitze voran in Richtung eines Schenkels 32 von oben durch die Ober- und Unterplatine 21,22 gesteckt werden kann. Im Übergangsbereich zwischen Schaft und Griff legt sich der Schraubendreher zwischen Nocken 33 fest, die den Übergangsbereich der einzelnen Schenkel 32 bilden. Auf diese Weise werden Schraubendreher übersichtlich und vor allem auch sicher gelagert, da die Spitzen der Schraubendreher vom Kunden fort nach unten unter die Verkaufshilfe weisen.

Entsprechend einer weiteren Ausführungsform sind die Durchbrüche 30 der Ober- und Unterplatine 21,22 als Langlöcher 34 ausgebildet, wobei die Langlöcher 34 der Unterplatine 22 größer sind als die Langlöcher 34 der Oberplatine 21. Die Langlöcher 34 dienen nicht der Aufnahme von Werkzeugen 29, sondern zur Aufnahme von Halterungen 35, die zum Festlegen von Werkzeugen 29 verwendet werden. Die Langlöcher 34 sind paarweise mit Abstand parallel zueinander und zu den Seitenteilen 1 auf den Platinen 21,22 angeordnet. Die Halterungen 35, die in die Langlöcher 34 eingesetzt werden, sind als zweilagig gefaltete Rundstäbe ausgebildet, deren freie Enden 36 auseinandergebogen sind und auf den Außenseiten Sicken 37 aufweisen. Die Halterungen 35 werden von unten so weit durch die Unter- und Oberplatine 22,21 gesteckt, bis sich die auseinandergebogenen freien Enden 36 mit den Sicken 37 in den Rändern der großen Langlöcher 34 der Unterplatine 22 festlegen.

Wie aus Fig. 12 ersichtlich, kann parallel zu dem Rückwandprofil 3 vor jedem Langlochpaar der Oberplatine 21 ein weiteres großes Langloch 34 zum Einsetzen einer weiteren Halterung 35 angeordnet sein. Diese vorderen Halterungen 35 bilden zusammen mit einer C-förmigen Abschlußleiste 38 einen vorderen Anschlag für die zwischen den Halterungen 35 gelagerten Werkzeugen 29. Die ebenfalls Langlöcher 34 aufweisende Abschlußleiste 38 ist parallel zu dem Rückwandprofil 3 so auf der Oberplatine 21 angeordnet, daß die vorderen Halterungen 35 durch die Langlöcher 34 der Abschlußleiste 38 gesteckt zum einen die Abschlußleiste 38 auf der Oberplatine 21 festlegen und zum anderen die Abschlußleiste 38 die vordere Halterung 35 stabilisiert.

Zur Aufnahme weiterer Informationsträger 17, die beispielsweise mittels Piktogrammen das Einsortieren und Heraussuchen von Werkzeugen 29 erleichtern, kann in das U-förmige Rückwandprofil 3 eine Rückwand 39 eingefügt werden.

Bei allen Ausführungsformen einer nach dieser technischen Lehre ausgebildeten Verkaufshilfe können, wie aus Fig. 1 bis 4 ersichtlich, verschiedene Tragplattenelemente 4 zur Aufnahme unterschiedlicher Werkzeuge 29 auswechselbar zwischen dem Frontprofil 2 und dem Rückwandprofil 3 eingesetzt werden und die Profile 2,3 über Seitenteile 1 zu einem festen Rahmen verbunden werden, wobei verschiedene Seitenteile 1 zur Kombination mit unterschiedlichen Ausstellungssystemen mit den immer gleichen Front- und Rückwandprofilen 2,3 kombiniert werden können.

### Bezugszeichenliste

- 1: Seitenteil
- 2: Frontprofil
- 3: Rückwandprofil
- 4: Tragplattenelement
- 5: Hakenelement
- 6: Tragschiene
- 7: Aufstandsfläche
- 8: Befestigungslasche
- 8a: Tragständer
- 9: Schraube
- 10: Führung
- 11: Oberseite
- 12: Absatz
- 13: Vorderkante
- 14: Hinterschneidung
- 15: Sicherungsleiste
- 16: Vorderseite
- 17: Informationsträger
- 18: Hinterschneidung
- 19: Steg
- 20: Steg
- 21: Oberplatine
- 22: Unterplatine
- 23: Schweißpunkt
- 24: Seitenkante
- 25: Absatz
- 26: Einschnitt
- 27: Kante
- 28: Lasche
- 29: Werkzeug
- 30: Durchbruch
- 31: Y-Durchbruch
- 32: Schenkel
- 33: Nocken
- 34: Langloch
- 35: Halterung
- 36: Ende
- 37: Sicke
- 38: Abschlußleiste
- 39: Rückwand

## Patentansprüche

1. Verkaufshilfe, insbesondere für Werkzeuge, mit mindestens einer von zwei Seitenteilen (1) getragenen Tragplatte, wobei die Seitenteile (1) durch ein Frontprofil (2) sowie ein Rückwandprofil (3) rahmenartig miteinander verbunden sind und zwischen das Front- und das Rückwandprofil (2,3) mindestens ein Tragplattenelement (4) auswechselbar eingesetzt ist,
**dadurch gekennzeichnet**,
daß das Rückwandprofil (3) als ein im Querschnitt nach oben offenes U-Profil mit zwei im Abstand voneinander angeformten, nach außen ragenden Stegen (19,20) ausgebildet ist, wobei der obere Steg (19) rechtwinklig in Richtung des Frontprofils (2) weist und das freie Ende nach unten abgewinkelt ist, während der untere Steg (20) an der Basis desselben Schenkels des U-Profils angeordnet schräg nach unten unter den oberen Steg (19) weist.

2. Verkaufshilfe nach Anspruch 1, dadurch gekennzeichnet, daß an den Stegen (19,20) Führungen (10) zur Aufnahme der Befestigungselemente der Seitenteile (1) angeordnet sind.

3. Verkaufshilfe nach Anspruch 1, dadurch gekennzeichnet, daß die Seitenteile (1) an der Rückseite mit Hakenelementen (5) zur lösbaren Anbringung an Tragschienen (6) versehen sind.

4. Verkaufshilfe nach Anspruch 1, dadurch gekennzeichnet, daß die Seitenteile (1) mit Aufstandsflächen (7) zur freibeweglichen Aufstellung versehen sind.

5. Verkaufshilfe nach Anspruch 1, dadurch gekennzeichnet, daß jedes Seitenteil (1) mit mindestens einer Befestigungslasche (8) zur Anbringung an mindestens einem freistehenden Tragständer (8a) versehen ist.

6. Verkaufshilfe nach Anspruch 1, dadurch gekennzeichnet, daß die Seitenteile (1) mit dem Front- und dem Rückwandprofil (2,3) verschraubt sind.

7. Verkaufshilfe nach Anspruch 1, dadurch gekennzeichnet, daß das Frontprofil (2) aus einem nahezu rechteckigen Kastenprofil besteht, das an der Vorderkante (13) der Oberseite (11) eine nach hinten gerichtete Hinterschneidung (14) und hinter dieser Hinterschneidung (14) einen Absatz (12) zur Auflage der Tragplattenelemente (4) aufweist.

8. Verkaufshilfe nach Anspruch 7, dadurch gekennzeichnet, daß in die Hinterschneidung (14) auf der Oberseite (11) des Frontprofils (2) eine Sicherungsleiste (15) einschiebbar ist, die den vorderen Bereich der auf dem Absatz (12) aufliegenden Tragplattenelemente (4) überlappt.

9. Verkaufshilfe nach Anspruch 1, dadurch gekennzeichnet, daß das Frontprofil (2) an der Ober- und Unterkante der Vorderseite (16) zur Mitte gerichtete Hinterschneidungen (18) zur Aufnahme eines Informationsträgers (17) aufweist.

10. Verkaufshilfe nach Anspruch 7, dadurch gekennzeichnet, daß das Frontprofil (2) an den Seitenflächen in das Innere des Kastenprofils reichende Führungen (10) zur Aufnahme der Befestigungselemente der Seitenteile (1) aufweist.

11. Verkaufshilfe nach Anspruch 1, dadurch gekennzeichnet, daß die Tragplattenelemente (4) aus einer Oberplatine (21) und einer mit dieser verbundenen Unterplatine (22) bestehen.

12. Verkaufshilfe nach Anspruch 11, dadurch gekennzeichnet, daß Ober- und Unterplatine (21,22) durch Punktschweißen miteinander verbunden sind.

13. Verkaufshilfe nach Anspruch 11, dadurch gekennzeichnet, daß die Oberlplatine (21) als ebene Platte mit rechtwinklig nach unten umgebogenen Kanten ausgebildet ist und die dem Rückwandprofil (3) zugewandten Enden von Seitenkanten (24) der Oberplatine (21) maulförmige Einschnitte (26) zur Aufnahme des oberen Steges (19) des Rückwandprofils (3) aufweisen.

14. Verkaufshilfe nach Anspruch 11, dadurch gekennzeichnet, daß die Unterplatine (22) als ebene Platte ausgebildet ist, deren dem Front- und dem Rückwandprofil (2,3) zugewandten Kanten (27) eine Stufe bildend rechtwinklig nach oben und außen weisend umgebogen sind, daß an den Seiten der Unterplatine (22) rechtwinklig nach oben weisende Laschen (28) angeformt sind und daß die umgebogenen Kanten (27) sowie die Laschen (28) von innen an den nach unten gebogenen Kanten der Oberplatine (21) anliegen.

15. Verkaufshilfe nach Anspruch 11, dadurch gekennzeichnet, daß Ober- und Unterplatine (21,22) aufzunehmenden Werkzeugen (29) angepaßte Durchbrüche (30) aufweisen.

16. Verkaufshilfe nach Anspruch 15, dadurch gekennzeichnet, daß die Anordnung der Durchbrüche (30) zueinander so angepaßt ist, daß Werkzeuge (29) gleicher Größe jeweils parallel zu den Seitenteilen (1) angeordnet sind.

17. Verkaufshilfe nach Anspruch 15, dadurch gekennzeichnet, daß die Durchbrüche (30) als aus der Draufsicht gleichschenkliges Y (31) ausgebildet sind.

18. Verkaufshilfe nach Anspruch 15, dadurch gekennzeichnet, daß die Durchbrüche (30) als Langlöcher (34) ausgebildet sind, die paarweise mit Abstand parallel zueinander und zu den Seitenteilen (1) angeordnet zur Aufnahme von Halterungen (35) dienen und daß die Langlöcher (34) der Unterplatine (22) größer sind als die Langlöcher (34) der Oberplatine (21).

19. Verkaufshilfe nach Anspruch 18, dadurch gekennzeichnet, daß die Halterungen (35) als zweilagig gefaltete Rundstäbe ausgebildet sind, deren freie Enden (36) auseinandergebogen sind und auf den Außenseiten Sicken (37) aufweisen.

20. Verkaufshilfe nach Anspruch 18, dadurch gekennzeichnet, daß parallel zum Rückwandprofil (3) vor jedem Langlochpaar der Oberplatine (21) ein großes Langloch (34) zum Festlegen einer weitere Halterung (35) angeordnet ist.

21. Verkaufshilfe nach Anspruch 20, dadurch gekennzeichnet, daß auf den vorderen, parallel zu dem Rückwandprofil (3) angeordneten großen Langlöchern (34) der Oberplatine (21) eine C-förmige Abschlußleiste (38) angeordnet ist und die zusätzlichen Halterungen (35) durch die Langlöcher (34) der Abschlußleiste (38) geführt sind.

22. Verkaufshilfe nach Anspruch 1, dadurch gekennzeichnet, daß mehrere Tragplattenelemente (4) für verschiedene Werkzeuge (29) nebeneinander zwischen einem Frontprofil (2) und einem Rückwandprofil (3) angeordnet werden können.

23. Verkaufshilfe nach Anspruch 1, dadurch gekennzeichnet, daß zwischen die Schenkel des U-förmigen Rückwandprofils (3) eine Rückwand (39) einfügbar ist.

## Claims

1. Sales aid, in particular for tools, having at least one carrying panel borne by two side parts (1), the side parts (1) being connected to one another in the manner of a frame by a front profile (2) and a rear-wall profile (3), and at least one carrying-panel element (4) being introduced in an interchangeable manner between the front profile and rear-wall profile (2,3), characterized in that the rear-wall profile (3) is designed as a cross-sectionally upwardly open U-profile with two outwardly projecting webs (19,20) which are integrally formed on at a spacing from one another, the upper web (19) being oriented at right angles in the direction of the front profile (2) and the free end being angled off downwards, while the lower web (20), being arranged on the base of the same leg of the U-profile, is oriented obliquely downwards beneath the upper web (19).

2. Sales aid according to Claim 1, characterized in that guides (10) for receiving the fastening elements of the side parts (1) are arranged on the webs (19,20).

3. Sales aid according to Claim 1, characterized in that the side parts (1) are provided on the rear side with hook elements (5) for the releaseable attachment on carrying rails (6).

4. Sales aid according to Claim 1, characterized in that the side parts (1) are provided with stand-up surfaces (7) for mounting in a freely movable manner.

5. Sales aid according to Claim 1, characterized in that each side part (1) is provided with at least one fastening plate (8) for attachment on at least one free-standing carrying upright (8a).

6. Sales aid according to Claim 1, characterized in that the side parts (1) are screwed to the front profile and the rear-wall profile (2,3).

7. Sales aid according to Claim 1, characterized in that the front profile (2) comprises a virtually rectangular box profile which exhibits, on the front edge (13) of the upper side (11), a rearwardly directed undercut (14) and, behind said undercut (14), a shoulder (12) for bearing the carrying-panel elements (4).

8. Sales aid according to Claim 7, characterized in that a securing strip (15) can be pushed into the undercut (14) on the upper side (11) of the front profile (2), which securing strip overlaps the front region of the carrying-panel elements (4) resting on the shoulder (12).

9. Sales aid according to Claim 1, characterized in that the front profile (2) exhibits, on the upper edge and lower edge of the front side (16), undercuts (18) which are directed towards the centre and are intended for receiving an information carrier (17).

10. Sales aid according to Claim 7, characterized in that the front profile (2) exhibits, on the side surfaces, guides (10) which reach into the interior of the box profile and are intended for receiving the fastening elements of the side parts (1).

11. Sales aid according to Claim 1, characterized in that the carrying-panel elements (4) comprise an upper board (21) and a lower board (22) connected thereto.

12. Sales aid according to Claim 11, characterized in that upper board and lower board (21,22) are connected to one another by spot welding.

13. Sales aid according to Claim 11, characterized in that the upper board (21) is designed as a planar panel with edges which are bent over downwards at right angles, and those ends of side edges (24) of the upper board (21) which face the rear-wall profile (3) exhibit jaw-like incisions (26) for receiving the upper web (19) of the rear-wall profile (3).

14. Sales aid according to Claim 11, characterized in that the lower board (22) is designed as a planar panel, whose edges (27) facing the front profile and the rear-wall profile (2,3) are bent over in an upwardly and outwardly oriented manner at right angles to form a step, in that plates (28) which are oriented upwards at right angles are integrally formed on the sides of the lower board (22), and in that the bent-over edges (27) and the plates (28) rest from the inside against the downwardly bent edges of the upper board (21).

15. Sales aid according to Claim 11, characterized in that upper board and lower board (21,22) exhibit through-passages (30) which are adapted to tools (29) which are to be received.

16. Sales aid according to Claim 15, characterized in that the through-passages (30) are arranged with respect to one another such that tools (29) of the same size are in each case arranged parallel to the side parts (1).

17. Sales aid according to Claim 15, characterized in that the through-passages (30) are designed as an equal-legged Y (31) in plan view.

18. Sales aid according to Claim 15, characterized in that the through-passages (30) are designed as slots (34) which, arranged in pairs and spaced apart parallel to one another and to the side parts (1), serve for receiving securing means (35), and in that the slots (34) of the lower board (22) are larger than the slots (34) of the upper board (21).

19. Sales aid according to Claim 18, characterized in that the securing means (35) are designed as round bars which are folded in two layers and of which the free ends (36) are bent apart from one another and exhibit beads (37) on the outer sides.

20. Sales aid according to Claim 18, characterized in that arranged parallel to the rear-wall profile (3), in front of each slot pair of the upper board (21), is a large slot (34) for fixing a further securing means (35).

21. Sales aid according to Claim 20, characterized in that a C-shaped termination strip (38) is arranged on the front, large slots (34), arranged parallel to the rear-wall profile (3), of the upper board (21), and the additional securing means (35) are guided through the slots (34) of the termination strip (38).

22. Sales aid according to Claim 1, characterized in that a plurality of carrying-panel elements (4) for various tools (29) may be arranged one beside the other between a front profile (2) and a rear-wall profile (3).

23. Sales aid according to Claim 1, characterized in that a rear wall (39) may be introduced between the legs of the U-shaped rear-wall profile (3).

## Revendications

1. Présentoir de vente, notamment pour des outils, comportant au moins une plaque de support portée par deux parties latérales (1), les parties latérales (1) étant reliées entre elles par un profilé frontal (2) ainsi que par un profilé de paroi arrière (3) pour former une sorte de cadre, et au moins un élément (4) de plaque de support étant inséré de façon interchangeable entre les profilés frontal et de paroi arrière (2, 3),
caractérisé en ce que,
le profilé de paroi arrière (3) est conçu sous la forme d'un profilé dont la section transversale en U est ouverte vers le haut, sur lequel deux barrettes (19, 20) dépassant vers l'extérieur sont formées à une certaine distance l'une de l'autre, la barrette supérieure (19) étant orientée perpendiculairement en direction du profilé frontal (2) et l'extrémité libre étant coudée vers le bas, alors que la barrette inférieure (20), qui est disposée à la base de la même branche du profilé en U, est orientée obliquement vers le bas sous la barrette supérieure (19).

2. Présentoir de vente selon la revendication 1, caractérisé en ce que des guidages (10) destinés à recevoir les éléments de fixation des parties latérales (1) sont disposés sur les barrettes (19, 20).

3. Présentoir de vente selon la revendication 1, caractérisé en ce que la face arrière des parties latérales (1) est munie d'éléments d'accrochage (5) destinés à la fixation amovible sur des rails de support (6).

4. Présentoir de vente selon la revendication 1, caractérisé en ce que les parties latérales (1) sont munies de surfaces d'appui (7) destinées à une installation mobile.

5. Présentoir de vente selon la revendication 1, caractérisé en ce que chacune des parties latérales (1) est munie d'au moins une éclisse de fixation (8) destinée à une installation sur au moins un support isolé (8a).

6. Présentoir de vente selon la revendication 1, caractérisé en ce que les parties latérales (1) sont vissées aux profilés frontal et de paroi arrière (2, 3).

7. Présentoir de vente selon la revendication 1, caractérisé en ce que le profilé frontal (2) est constitué d'un profilé en caisson presque rectangulaire qui, sur le bord avant (13) de la partie supérieure (11), comporte une contre-dépouille (14) orientée vers l'arrière, et derrière cette contre-dépouille (14) un épaulement (12) destiné à la mise en appui des éléments (4) de plaque de support.

8. Présentoir de vente selon la revendication 7, caractérisé en ce qu'une baguette de blocage (15) peut être insérée dans la contre-dépouille (14) de la partie supérieure (11) du profilé frontal (2), laquelle recouvre la zone avant des éléments (4) de plaque de support qui prennent appui sur l'épaulement (12).

9. Présentoir de vente selon la revendication 1, caractérisé en ce qu'au niveau des bords supérieur et inférieur de la face avant (16), le profilé frontal (2) comporte des contre-dépouilles (18) orientées vers le milieu qui sont destinées à recevoir un support d'informations (17).

10. Présentoir de vente selon la revendication 7, caractérisé en ce que les surfaces latérales du profilé frontal (2) comportent des guidages (10) s'étendant jusqu'à l'intérieur du profilé en caisson, qui sont destinés à recevoir les éléments de fixation des parties latérales (1).

11. Présentoir de vente selon la revendication 1, caractérisé en ce que les éléments (4) de plaque de support sont constitués d'une platine supérieure (21) et d'une platine inférieure (22) qui est reliée à cette dernière.

12. Présentoir de vente selon la revendication 11, caractérisé en ce que les platines supérieure et inférieure (21, 22) sont reliées entre elles au moyen d'un soudage par points.

13. Présentoir de vente selon la revendication 11, caractérisé en ce que la platine supérieure (21) est agencée en tant que plaque plane dont les bords sont recourbés à angle droit vers le bas, et en ce que les extrémités des bords latéraux (24) de la platine supérieure (21) orientées vers le profilé de paroi arrière (3) comportent des encoches (26) en forme de bec, qui sont destinées à recevoir la barrette supérieure (19) du profilé de paroi arrière (3).

14. Présentoir de vente selon la revendication 11, caractérisé en ce que la platine inférieure (22) est agencée en tant que plaque plane dont les bords (27) orientés vers les profilés frontal et de paroi arrière (2, 3) sont recourbés vers le haut et vers l'extérieur en formant une partie étagée, en ce que sur les côtés de la platine inférieure (22) sont formées des éclisses (28) orientées perpendiculairement vers le haut, et en ce que les bords recourbés (27) ainsi que les éclisses (28) prennent appui de l'intérieur contre les bords recourbés de la platine supérieure (21).

15. Présentoir de vente selon la revendication 11, caractérisé en ce que les platines supérieure et inférieure (21, 22) comportent des découpes (30) adaptées aux outils (29) à recevoir.

16. Présentoir de vente selon la revendication 15, caractérisé en ce que la disposition des découpes (30) les unes par rapport aux autres est adaptée de telle sorte que des outils (29) de même taille sont respectivement placés parallèlement aux parties latérales (1).

17. Présentoir de vente selon la revendication 15, caractérisé en ce que les découpes (30) sont conçues sous la forme d'un Y (31) qui, vu de dessus, a des branches égales.

18. Présentoir de vente selon la revendication 15, caractérisé en ce que les découpes (30) sont conçues en tant que trous oblongs (34) qui, disposés par couples parallèles à un certain écartement les uns par rapport aux autres et par rapport aux parties latérales (1), servent à recevoir des éléments de retenue (35), et en ce que les trous oblongs (34) de la platine inférieure (22) sont plus grands que les trous oblongs (34) de la platine supérieure (21).

19. Présentoir de vente selon la revendication 18, caractérisé en ce que les éléments de retenue (35) sont conçus sous la forme de barres rondes repliées sur deux épaisseurs dont les extrémités libres (36) sont écartées l'une de l'autre en étant recourbées et comportent des rainures (37) sur les faces extérieures.

20. Présentoir de vente selon la revendication 18, caractérisé en ce qu'un grand trou oblong (34), destiné à l'insertion d'un autre élément de retenue (35), est disposé parallèlement au profilé de paroi arrière (3) devant chaque couple de trous oblongs de la platine supérieure (21).

21. Présentoir de vente selon la revendication 20, caractérisé en ce qu'un rebord d'extrémité (38) en forme de C est disposé sur les grands trous oblongs (34) avant de la platine supérieure (21), qui sont parallèles au profilé de paroi arrière (3), et en ce que les éléments de retenue (35) supplémentaires passent par les trous oblongs (34) du rebord d'extrémité (38).

22. Présentoir de vente selon la revendication 1, caractérisé en ce que plusieurs éléments (4) de plaque de support, destinés à différents outils (29), peuvent être disposés côte-à-côte entre un profilé frontal (2) et un profilé de paroi arrière (3).

23. Présentoir de vente selon la revendication 1, caractérisé en ce qu'une paroi arrière (39) peut être insérée entre les branches du profilé de paroi arrière (3) en forme de U.
